# EUROPÄISCHE PATENTSCHRIFT

(11) **EP 3 294 996 B1**
(45) Veröffentlichungstag und Bekanntmachung des Hinweises auf die Patenterteilung: **17.04.2019**
(21) Anmeldenummer: 16733470.5
(22) Anmeldetag: 28.06.2016
(51) Int. Cl.: F01D 25/16

(54) **TURBOMASCHINE MIT MAGNETLAGERUNG**
TURBOMACHINE WITH MAGNETIC BEARING
TURBOMACHINE AVEC PALIER MAGNÉTIQUE

(30) Priorität: 25.09.2015 DE 102015218492
(43) Veröffentlichungstag der Anmeldung: 21.03.2018
(73) Patentinhaber: Siemens Aktiengesellschaft, 80333 München (DE)
(72) Erfinder: GRUND, Christoph, 02827 Görlitz (DE)
(86) Internationale Anmeldenummer: PCT/EP2016/064961
(87) Internationale Veröffentlichungsnummer: WO 2017/050445

(56) Entgegenhaltungen:
- EP-A1- 2 169 185
- EP-A2- 2 161 464

## Beschreibung

Die Erfindung betrifft eine Turbomaschine, insbesondere eine Dampfturbine nach dem Oberbegriff des unabhängigen Patentanspruchs 1. Des Weiteren betrifft die Erfindung ein Verfahren zum Betreiben einer solchen Turbomaschine.

Eine erfindungsgemäße Turbomaschine mit einer Magnetlageranordnung ist beispielsweise aus der DE 10 2011 005 347 A1 bekannt. Der wesentliche Vorteil von Magnetlagern liegt in der kontaktfreien und damit weitgehend reibungslosen Lagerung des Rotors. Darüber hinaus ermöglicht die Magnetlagerung eine ölfreie Lagerung der Welle. Die ölfreie Lagerung bietet insbesondere Vorteile bei Dampfturbinen, weil hierdurch sichergestellt werden kann, dass kein Öl in den Dampfkreislauf der Dampfturbine gelangt. Zudem wird durch die ölfreie Lagerung die Brandgefahr bei Turbomaschinen allgemein deutlich reduziert.

Aktive Magnetlager, nachfolgend nur als Magnetlager bezeichnet, erwärmen sich konstruktionsbedingt aufgrund von Wirbelstromverlusten. Zusätzlich kann durch eine Fluidbeaufschlagung des Rotors mit heißem Fluid Wärme an die Magnetlager gelangen und diese zusätzlich erwärmen. Fluidbeaufschlagte Rotoren kommen beispielsweise bei Dampfturbinen vor. Der Rotor kommt dabei mit heißem Dampf in Kontakt und erwärmt sich auf Grund dessen stark. Infolge Wärmeleitung gelangt die Wärme an das Magnetlager. Magnetlager müssen daher stets gekühlt werden um eine unzulässig hohe Erwärmung zu verwmeiden. Die Kühlung der Magnetlager erfolgt dabei üblicherweise durch Kühlluft, welche durch den Spalt zwischen Stator und Rotor des Magnetlagers hindurch geleitet wird. An die Kühlluft sind dabei besondere Anforderungen hinsichtlich Luftfeuchte und Luftreinheit zu stellen, da feuchte oder verunreinigte Kühlluft zu einem Schaden am Magnetlager führen kann. Die Kühlluft ist daher aufwendig aufzubereiten, bevor sie zur Kühlung des Magnetlagers verwendet werden kann. Die Aufbereitung ist aufwendig und kostspielig.

Um die thermische Belastung durch die Wärmeleitung des Rotors zu reduzieren, sind (aus der DE 10 2008 045 654 A1 bekannt) zwischen den fluidbeaufschlagten Bereichen und dem Magnetlager umlaufende Kühlrippen vorzusehen, die von einem Kühlmedium umströmbar sind, so dass ein Wärmestrom vom fluidbeaufschlagten Bereich zum Magnetlager verhindert oder zumindest reduziert wird. Als Kühlmedium wird dabei die Kühlluft, welche auch zur Magnetlagerkühlung eingesetzt wird verwendet.

Ausgehend vom Stand der Technik, ist es Aufgabe der Erfindung, eine Turbomaschine mit effizienterer Kühlung bereitzustellen. Des Weiteren ist es Aufgabe der Erfindung ein Verfahren zum Betreiben einer solchen Turbomaschine bereitzustellen.

Die Aufgabe wird hinsichtlich der Turbomaschine nach den Merkmalen des unabhängigen Patentanspruchs 1 gelöst. Hinsichtlich des Verfahrens wird die Aufgabe nach den Merkmalen des nebengeordneten Anspruchs 7 gelöst.

Weitere Vorteile und Ausgestaltungen der Erfindung, die einzeln oder in Kombination miteinander einsetzbar sind, sind Gegenstand der Unteransprüche.

Die erfindungsgemäße Turbomaschine, umfassend einen Rotor, welcher an wenigstens einem Wellenende mit einem aktiven Magnetlager gelagert ist, wobei der Rotor einen fluidbeaufschlagten Bereich aufweist und zwischen dem fluidbeaufschlagten Bereich und dem Magnetlager wenigstens eine Kühllamelle auf dem Rotor eingeordnet ist, und wobei das Magnetlager und die Kühllamelle mittels Luft gekühlt werden, zeichnet sich dadurch aus, dass zwei voneinander getrennte Kühlsysteme vorgesehen sind, wovon das erste Kühlsystem Luft zur Kühlung des Magnetlagers bereitstellt und wobei das zweite Kühlsystem Luft zur Kühlung der Kühllamellen bereitstellt. Hierdurch kann die Kühlung des Rotors bzw. der Kühllamellen unabhängig von der Kühlung des Magnetlagers und damit jeweils bedarfsgerecht gesteuert werden. So ist es beispielsweise möglich, zunächst nur die Kühllamellen mit Kühlluft zu beaufschlagen und dem Magnetlager solange bis eine vorgegebene Temperatur am Magnetlager überschritten wird keine Kühlluft zuzuführen.

Eine vorteilhafte Ausgestaltung der Erfindung sieht vor, dass das erste Kühlsystem Luft mit einer höheren Luftreinheit bereitstellt als das zweite Kühlsystem, welches zur Kühlung der Kühllamelle dient. Für die Kühllamelle wird keine Kühlluft mit besonders hoher Luftqualität benötigt, so dass hierfür die normale Umgebungsluft in der Regel ausreicht. Eine spezielle Aufbereitung der Kühlluft zur Kühlung der Kühllamellen ist nicht notwendig. Lediglich die Kühlluft, welche vom ersten Kühlsystem bereitgestellt wird und zur Kühlung des Magnetlagers dient, wird speziell aufbereitet, insbesondere gereinigt und gegebenenfalls getrocknet. Aufgrund dessen muss nur eine deutlich geringere Luftmenge dem aufwendigen Luftaufbereitungsprozess zugeführt werden. Hierdurch können erhebliche Kosten für die Luftaufbereitung eingespart werden.

Eine weitere Ausgestaltung der Erfindung sieht vor, dass das erste Kühlsystem zumindest ein Gebläse/Lüfter, sowie ein Filter zum Filtern der zur Kühlung des Magnetlagers bereitgestellten Luft aufweist. Durch das Gebläse kann der Luftmassenstrom je nach Bedarf geregelt werden. Je höher die Temperatur des Lagers wird, desto größer muss der zugeführte Kühlmassenstrom sein, um die Wärmemenge abzuführen. Der Luftfilter dient dazu, die Luft zu reinigen und so insbesondere Verschmutzungen in Form von Feststoffe aus der Luft zu filtern, damit diese nicht in das Magnetlager gelangen können und dieses nachfolgend beschädigen.

Eine weitere Ausgestaltung der Erfindung sieht vor, das erste Kühlsystem als redundantes Kühlsystem auszubilden. Redundant heißt hierbei, dass das Kühlsystem einen zweiten parallelen Zweig aufweist, indem ein weiteres Gebläse und ein weiterer Filter zum Filtern der zur Kühlung des Magnetlagers bereitgestellten Luft aufweist. Im Schadensfall oder bei einem Service ist somit sichergestellt, dass immer eine ausreichende Kühlung des Magnetlagers gewährleistet wird. Insbesondere ist ein herunterfahren der Turbine aufgrund einer Störung des Kühlsystems oder eines Service des Kühlsystems nicht notwendig. Durch das redundante System wird somit die Betriebssicherheit der Turbomaschine erheblich erhöht.

Eine weitere Ausgestaltung der Erfindung sieht vor, dass das zweite Kühlsystem zumindest ein Gebläse aufweist. Durch das Gebläse kann der zugeführte Luftmassenstrom und damit die mögliche abzuführende Wärme bedarfsgerecht geregelt werden. Hierdurch wird immer nur die tatsächlich benötigte Luftmassenmenge zur Kühllamelle geführt, wodurch wiederum Energiekosten eingespart werden können.

Eine weitere Ausgestaltung der Erfindung sieht vor, dass das zweite Kühlsystem als redundantes Kühlsystem aufgebaut ist. Hierdurch wird wiederum sichergestellt, dass es beim Ausfall des Kühlsystems oder bei Wartungsarbeiten stets gewährleistet ist, dass ein ausreichender Kühlmassenstrom zur Kühllamelle gelangt und so die Kühllamelle und damit den Rotor hinreichend gekühlt wird. Hierdurch wird wiederum die Betriebssicherheit der Turbomaschine erheblich erhöht.

Je nach Umgebungsbedingungen kann zusätzlich ein Luftfilter im zweiten Kühlsystem vorgesehen sein. Ein solcher Luftfilter würde sich beispielsweise bei einem Einsatz in Wüstengebieten empfehlen, da durch den Luftfilter Sand, welcher sich in der Umgebungsluft befindet, ausgefiltert und damit vom Rotor ferngehalten wird.

Das erfindungsgemäße Verfahren zum Betreiben einer Turbomaschine zeichnet sich durch die folgenden Verfahrensschritte aus:
- Messen der Temperatur T des Magnetlagers;
- Vergleichen der gemessenen Temperatur T mit einer vorgegebenen Temperatur Tₛₒₗₗ;
- Bereitstellen von Kühlluft durch das erste Kühlsystem, sobald das Magnetlager die vorgegebene Temperatur Tₛₒₗₗ überschreitet.

Das Verfahren bietet zwei wesentliche Vorteile. Zum einen wird nur dann Kühlluft bereitgestellt, wenn diese zur Kühlung des Magnetlagers notwendig ist. Hierdurch muss keine aufbereitete Kühlluft zum Lager geleitet werden, wenn dies die Temperatur des Magnetlagers noch gar nicht verlangt. Zum anderen kann hierdurch auf die Trocknung der Kühlluft verzichtet werden, da die Feuchtigkeit sich nicht am Lager niederschlagen kann, da das Lager bereits eine hinreichend hohe Temperatur hat. Die aufwendige Trocknung der Kühlluft kann somit unterbleiben.

Eine Ausgestaltung des Verfahrens zum Betreiben der Turbomaschine sieht folgende Verfahrensschritte vor:
- Messen der Temperatur T des Magnetlagers;
- Vergleichen der gemessenen Temperatur T mit einer vorgegebenen Temperatur Tₛₒₗₗ;
- Unterbrechen der Bereitstellung von Kühlluft durch das erste Kühlsystem, sobald das Magnetlager die vorgegebene Temperatur Tₛₒₗₗ unterschreitet.

Durch das Abschalten der Kühlluft beim Unterschreiten der Temperatur Tₛₒₗₗ wird vermieden, dass Feuchtigkeit aus der Kühlluft sich am Lager niederschlagen kann. Das Ausschalten der Kühlluft erfolgt dabei sobald das Kühllager die Temperatur Tₛₒₗₗ unterschritten hat und damit eine Kühlung des Lagers aus thermischen Gründen nicht mehr notwendig ist.

Nachfolgend wird die Erfindung anhand eines Beispiels erläutert. Es zeigt:
- Figur 1: den schematischen Aufbau einer erfindungsgemäßen Turbomaschine;
- Figur 2: eine Detailansicht einer erfindungsgemäßen Turbomaschine.

Die Figuren zeigen jeweils vereinfachte und schematische Darstellungen, die nicht eine maßstabsgetreue Wiedergabe darstellen. Gleiche bzw. funktionsgleiche Bauteile werden figurübergreifend mit denselben Bezugszeichen versehen.

Figur 1 zeigt eine schematische Ansicht einer erfindungsgemäßen Turbomaschine. Die Turbomaschine 1 umfasst einen Rotor 2 auf dem wenigstens eine Turbinenstufe 12 angeordnet ist. Der Rotor 2 ist an seinen Wellenenden 3 mit Magnetlagern 4 gelagert. Die Magnetlager 4 sind als Radiallager ausgeführt. Des Weiteren ist ein Axiallager 13 vorgesehen, welches ebenfalls als Magnetlager oder als konventionelles Lager ausgeführt werden kann. Zwischen den fluidbeaufschlagten Bereichen 5 und den Magnetlagern 4 sind Kühllamellen 6 auf dem Rotor angeordnet. Die Kühllamellen 6 können beispielsweise auf dem Rotor aufgeschrumpft, angebaut oder einstückig mit dem Rotor 2 gefertigt sein. Sowohl die Magnetlager 4 als auch die Kühllamellen 6 werden mittels Luft gekühlt. Zur Kühlung sind dabei zwei voneinander unabhängige und getrennte Kühlsysteme 7, 8 vorgesehen. Das erste Kühlsystem 7 stellt dabei Luft zur Kühlung der Magnetlager 4 bereit. Das zweite Kühlsystem 8 stellt Luft zur Kühlung der Kühllamellen 6 bereit. Die Luft des ersten Kühlsystems 7 weist dabei eine höhere Luftreinheit auf als die Luft die vom zweiten Kühlsystem 8 bereitgestellt wird. Dies ist notwendig, da die Magnetlager 4 sehr empfindlich gegen Feuchtigkeit und Verschmutzungen reagieren. Um die entsprechende Luftreinheit zu gewährleisten, wird die von den Gebläsen 9 angesaugte Luft mittels eines Filter 10 gereinigt. Hierdurch werden eventuell in der Luft enthaltene Feststoffe abgeschieden. Anschließend wird die so aufbereitete Luft den Magnetlagern 4 zugeführt. Die Kühlluft wird dabei durch den Spalt 14 zwischen dem Stator 15 und dem Rotor 16 des Magnetlagers 4 hindurch geleitet und kühlt dabei das Magnetlager 4. Das erste Kühlsystem 7 ist als redundantes Kühlsystem ausgeführt, dabei sind in einem parallelen Zweig ein zweites Gebläse 9 und ein zweiter Filter 10 zum Filtern der zur Kühlung des Magnetlagers 4 bereitgestellten Luft vorgesehen. Somit wird immer sichergestellt, dass auch bei einem Ausfall des ersten Kühlsystems 7 oder bei Wartungsarbeiten, beispielsweise beim Tausch des Filters 10, eine hinreichende Kühlung des Magnetlagers 4 mit gereinigter Luft gewährleistet werden kann und es nicht zu einem Stillstand der Turbomaschine kommt. Das redundante System erhöht die Betriebssicherheit der Turbomaschine erheblich und reduziert Stillstandszeiten aufgrund von Reparaturen oder Wartungen deutlich. Aus dem gleichen Grund ist auch das zweite Kühlsystem 8 als redundantes System ausgebildet. Die Gebläse 9, 11 des ersten und des zweiten Kühlsystems 7, 8 werden vorzugsweise bedarfsgerecht geschaltet. Das heißt, es wird nur dann Kühlluft zum Magnetlager 4 bzw. zu den Kühllamellen 6 zugeführt, wenn dies aus thermischen Gründen notwendig ist. Hierdurch lassen sich erhebliche Energiekosten zum Betreiben der Gebläse einsparen.

Das erfindungsgemäße Verfahren zum Betreiben der Turbomaschine sieht dabei vor, dass permanent die Temperatur des Magnetlagers 4 gemessen und mit einer vorgegebenen Temperatur Tₛₒₗₗ verglichen wird. Erst beim Überschreiten der vorgegebenen Temperatur Tₛₒₗₗ wird Kühlluft vom ersten Kühlsystem 7 bereitgestellt. Da zu diesem Zeitpunkt das Magnetlager 4 bereits eine entsprechende Temperatur aufweist, kann auf die aufwendige Trocknung der Luft verzichtet werden, da ein Niederschlagen der Feuchtigkeit aus der Luft aufgrund der hohen Temperatur des Magnetlagers 4 ausgeschlossen werden kann. Hierdurch werden die Betriebskosten weiter gesenkt, da die Lufttrocknung mit erheblichen Energiekosten verbunden ist. Beim Unterschreiten der vorgegebenen Temperatur Tₛₒₗₗ erfolgt eine Unterbrechung der Bereitstellung von Kühlluft durch das erste Kühlsystem 7. Eine weitere Kühlung ist nach Unterschreiten der Temperatur Tₛₒₗₗ aus thermischer Sicht nicht notwendig. Hierdurch wird auch sichergestellt, dass Feuchtigkeit aus der Kühlluft sich nicht am Magnetlager 4 niederschlagen kann und dort für einen Schaden des Magnetlagers 4 sorgt.

Figur 2 zeigt eine Detailansicht der in Figur 1 dargestellten Turbomaschine 1. Dabei ist in der Detailansicht das rechte Wellenende 3 des Rotors 2 dargestellt. Die Figur 2 verdeutlicht nochmals die zwei voneinander getrennten Kühlsysteme 7, 8, wobei das erste Kühlsystem 7 die Luft zur Kühlung des Magnetlagers 4 bereitstellt und wobei das zweite Kühlsystem 8 die Luft zur Kühlung der Kühllamellen 6 bereitstellt. Beim dargestellten Ausführungsbeispiel sind zur Kühlung des Rotors drei Kühllamellen vorgesehen, die auf den Rotor 2 aufgeschrumpft sind. Die Kühlluft, die vom ersten Kühlsystem 7 bereitgestellt wird, gelangt über eine gesonderte Zuleitung zum Magnetlager 4 und strömt anschließend durch den Lagerspalt 14 zwischen dem Stator 15 und dem Rotor 16 des Magnetlagers 4. Dabei nimmt die Kühlluft eine entsprechende Wärmemenge auf und kühlt dabei das Magnetlager 4. In der Figur 2 ist jeweils nur ein Gebläse für die einzelnen getrennten Kühlsysteme 7, 8 dargestellt. Wie bereits erläutert, ist aber das Vorsehen von redundanten Kühlsystemen besonders vorteilhaft, um die Betriebssicherheit zu erhöhen.

Zusammenfassend ist festzuhalten, dass durch die Bereitstellung zweier voneinander getrennter Kühlsysteme, wovon das erste Kühlsystem zur Kühlung des Magnetlagers und das zweite Kühlsystem zur Kühlung der Kühllamellen dienen, sich erheblich Energiekosten einsparen lassen. Die teure Aufbereitung der Kühlluft zur Kühlung der Magnetlager wird auf ein Mindestmaß reduziert. Die Kühlung der Kühllamellen erfolgt mit weitgehend ungereinigter Luft, welcher der Umgebung entnommen werden kann. Durch die Ausführung als redundante Kühlsysteme wird die Betriebssicherheit der Turbomaschine deutlich erhöht. Durch das erfindungsgemäße Verfahren zum Betreiben der Turbomaschine kann zusätzlich auf die Trocknung der Kühlluft zur Kühlung der Magnetlager verzichtet werden, wodurch zusätzliche Energiekosten eingespart werden können.

## Patentansprüche

1. Turbomaschine (1), umfassend einen Rotor (2), welcher an wenigstens einem Wellenende (3) mit einem aktiven Magnetlager (4) gelagert ist, wobei der Rotor (2) einen fluidbeaufschlagten Bereich (5) aufweist und zwischen dem fluidbeaufschlagtem Bereich (5) und dem Magnetlager (4) wenigstens eine Kühllamelle (6) auf dem Rotor (2) angeordnet ist und wobei das Magnetlager (4) und die Kühllamelle (6) mittels Luft gekühlt werden,
**dadurch gekennzeichnet, dass**
zwei voneinander getrennte Kühlsysteme (7, 8) vorgesehen sind, wovon das erste Kühlsystem (7) Luft zur Kühlung des Magnetlagers (4) bereitstellt und wobei das zweite Kühlsystem (8) Luft zur Kühlung der Kühllamelle (6) bereitstellt.

2. Turbomaschine (1) nach Anspruch 1,
**dadurch gekennzeichnet, dass**
das erste Kühlsystem (7) Luft mit einer höheren Luftreinheit bereitstellt als das zweite Kühlsystem (8).

3. Turbomaschine (1) nach Anspruch 1 oder 2,
**dadurch gekennzeichnet, dass**
das erste Kühlsystem (7) zumindest ein Gebläse (9) sowie einen Filter (10) zum Filtern der zur Kühlung des Magnetlagers (4) bereitgestellten Luft aufweist.

4. Turbomaschine (1) nach einem der vorherigen Ansprüche,
**dadurch gekennzeichnet, dass**
das erste Kühlsystem (7) als redundantes Kühlsystem aufgebaut ist.

5. Turbomaschine (1) nach einem der vorherigen Ansprüche,
**dadurch gekennzeichnet, dass**
das zweite Kühlsystem (8) zumindest ein Gebläse (11) aufweist.

6. Turbomaschine (1) nach einem der vorherigen Ansprüche,
**dadurch gekennzeichnet, dass**
das zweite Kühlsystem (8) als redundantes Kühlsystem aufgebaut ist.

7. Verfahren zum Betreiben einer Turbomaschine (1) nach einem der vorherigen Ansprüche,
**gekennzeichnet durch** die folgenden Verfahrensschritte:
- Messen der Temperatur T des Magnetlagers (4);
- Vergleichen der gemessenen Temperatur T mit einer vorgegebene Temperatur T_{SOLL};
- Bereitstellen von Kühlluft durch das erste Kühlsystem (7), sobald das Magnetlager (4) die vorgegebene Temperatur T_{SOLL} überschreitet.

8. Verfahren zum Betreiben einer Turbomaschine (1) nach Anspruch 7,
**gekennzeichnet durch** die folgenden Verfahrensschritte:
- Messen der Temperatur T des Magnetlagers (4);
- Vergleichen der gemessenen Temperatur T mit einer vorgegebene Temperatur T_{SOLL};
- Unterbrechen der Bereitstellung von Kühlluft durch das erste Kühlsystem (7), sobald das Magnetlager (4) die vorgegebene Temperatur T_{SOLL} unterschreitet.

## Claims

1. Turbomachine (1) comprising a rotor (2) which is mounted by way of an active magnetic bearing (4) on at least one shaft end (3), wherein the rotor (2) has a region (5) acted on by fluid and at least one cooling plate (6) is arranged on the rotor (2) between the region (5) acted on by fluid and the magnetic bearing (4), and wherein the magnetic bearing (4) and the cooling plate (6) are cooled by means of air,
**characterized in that**
two cooling systems (7, 8), which are separate from one another, are provided, of which the first cooling system (7) provides air for cooling the magnetic bearing (4) and wherein the second cooling system (8) provides air for cooling the cooling plate (6).

2. Turbomachine (1) according to Claim 1,
**characterized in that**
the first cooling system (7) provides air with a greater air purity than the second cooling system (8).

3. Turbomachine (1) according to Claim 1 or 2,
**characterized in that**
the first cooling system (7) has at least one blower (9) and one filter (10) for filtering the air provided for cooling the magnetic bearing (4).

4. Turbomachine (1) according to one of the preceding claims,
**characterized in that**
the first cooling system (7) is designed as a redundant cooling system.

5. Turbomachine (1) according to one of the preceding claims,
**characterized in that**
the second cooling system (8) has at least one blower (11).

6. Turbomachine (1) according to one of the preceding claims,
**characterized in that**
the second cooling system (8) is designed as a redundant cooling system.

7. Method for operating a turbomachine (1) according to one of the preceding claims,
**characterized by** the following method steps:
- measurement of the temperature T of the magnetic bearing (4) ;
- comparison of the measured temperature T with a predefined temperature T_{TARGET};
- provision of cooling air by the first cooling system (7) as soon as the magnetic bearing (4) exceeds the predefined temperature T_{TARGET}.

8. Method for operating a turbomachine (1) according to Claim 7,
**characterized by** the following method steps:
- measurement of the temperature T of the magnetic bearing (4) ;
- comparison of the measured temperature T with a predefined temperature T_{TARGET};
- interruption of the provision of cooling air by the first cooling system (7) as soon as the magnetic bearing (4) falls below the predefined temperature T_{TARGET}.

## Revendications

1. Turbomachine (1) comprenant un rotor (2), lequel est supporté au niveau d'au moins une extrémité d'arbre (3) par un palier magnétique actif (4), dans laquelle le rotor (2) comporte une zone alimentée en fluide (5) et au moins une lamelle de refroidissement (6) est disposée sur le rotor (2) entre la zone alimentée en fluide (5) et le palier magnétique (4) et dans laquelle le palier magnétique (4) et la lamelle de refroidissement (6) sont refroidis par air, **caractérisée en ce que**
deux systèmes de refroidissement (7, 8) séparés l'un de l'autre sont prévus, le premier système de refroidissement (7) délivrant de l'air pour le refroidissement du palier magnétique (4) et le second système de refroidissement (8) de l'air pour le refroidissement de la lamelle de refroidissement (6).

2. Turbomachine (1) selon la revendication 1,
**caractérisée en ce que**
le premier système de refroidissement (7) délivre de l'air d'une pureté supérieure à l'air délivré par le second système de refroidissement (8).

3. Turbomachine (1) selon la revendication 1 ou 2,
**caractérisée en ce que**
le premier système de refroidissement (7) comprend au moins une soufflante (9) ainsi qu'un filtre (10) pour filtrer l'air délivré pour le refroidissement du palier magnétique (4).

4. Turbomachine (1) selon l'une des revendications précédentes,
**caractérisée en ce que**
le premier système de refroidissement (7) est conçu en tant que système de refroidissement redondant.

5. Turbomachine (1) selon l'une des revendications précédentes,
**caractérisée en ce que**
le second système de refroidissement (8) comprend au moins une soufflante (11).

6. Turbomachine (1) selon l'une des revendications précédentes,
**caractérisée en ce que**
le second système de refroidissement (8) est conçue en tant que système de refroidissement redondant.

7. Procédé de fonctionnement d'une turbomachine (1) selon l'une des revendications précédentes,
**caractérisé par** les étapes de procédé suivantes :
- mesure de la température T du palier magnétique (4) ;
- comparaison de la température mesurée T avec une température prédéfinie T_{SOLL} ;
- délivrance d'air de refroidissement par le premier système de refroidissement (7) dès que le palier magnétique (4) dépasse la température prédéfinie T_{SOLL}.

8. Procédé de fonctionnement d'une turbomachine (1) selon la revendication 7,
**caractérisé par** les étapes de procédé suivantes :
- mesure de la température T du palier magnétique (4) ;
- comparaison de la température mesurée T avec une température prédéfinie T_{SOLL} ;
- interruption de la délivrance d'air de refroidissement par le premier système de refroidissement (7) dès que le palier magnétique (4) passe sous la température prédéfinie T_{SOLL}.
